# EUROPÄISCHE PATENTANMELDUNG

(11) **EP 0 635 415 A1**
(43) Veröffentlichungstag der Anmeldung: **25.01.1995**
(21) Anmeldenummer: 94111054.6
(22) Anmeldetag: 15.07.1994
(51) Int. Cl.: B61D 25/00, B60J 1/10

(54) **Befestigungsvorrichtung für Fensterrahmen, insbesondere für Schienenfahrzeuge**

(30) Priorität: 21.07.1993 DE 9310922 U
(71) Anmelder: J.C.F. KAUFMANN METALLWARENWERK GMBH & CO. KG, D-42327 Wuppertal (DE)
(72) Erfinder: Hermanns Günter, D-42111 Wuppertal (DE)
(74) Vertreter: Klingseisen, Franz, Dipl.-Ing.

(57) **Zusammenfassung**

Es ist eine Befestigungsvorrichtung für Fensterrahmen, insbesondere für Schienenfahrzeuge, mit auf dem Außenumfang des Fensterrahmens in Abständen befestigten Haltern, die an dem den Fensterrahmen umgebenden Wandaufbau befestigbar sind, vorgesehen, wobei, zur Vermeidung von Verspannungen des Fensterrahmens im umgebenden Wandaufbau, die Halter (9) aus einem elastischen Material bestehen und Klemmbacken (13,13') aufweisen, die am Wandaufbau angebrachte Laschen (8) übergreifen und sich an diesen durch die Eigenelastizität des Materials der Halter festklemmen.

## Beschreibung

Die Erfindung betrifft eine Befestigungsvorrichtung für Fensterrahmen, insbesondere für Schienenfahrzeuge, wobei auf dem Außenumfang des Fensterrahmens in Abständen befestigte Halter vorgesehen sind, die am Wandaufbau der den Fensterrahmen umgebenden Wand befestigbar sind.

Bei den bekannten Bauformen sind diese Halter sowohl am Fensterrahmen wie auch am Wandaufbau, beispielsweise mittels Schrauben starr befestigt, so daß durch Temperaturänderungen und Montageungenauigkeiten bedingte Verspannungen zwischen Fensterrahmen und umgebendem Wandaufbau auftreten können. Hinzu kommt, daß die am Wandaufbau auftretenden Vibrationen ungedämpft über die Halter auf den Fensterrahmen übertragen werden.

Der Erfindung liegt die Aufgabe zugrunde, eine Befestigungsvorrichtung der eingangs angegebenen Art so auszubilden, daß Verspannungen des Fensterrahmens im umgebenden Wandaufbau vermieden werden.

Dies wird erfindungsgemäß dadurch erreicht, daß die Halter aus einem elastischen Material bestehen und Klemmbacken aufweisen, die am Wandaufbau angebrachte Laschen durch die Eigenelastizität des Materials festklemmen.

Durch Aufstecken der Halter auf die Laschen wird die Montage des Fensterrahmens im Wandaufbau vereinfacht, wobei durch die Klemmwirkung der Klemmbacken ein optimaler Ausgleich von auftretenden Toleranzen möglich ist. Zugleich werden dadurch Verspannungen des Fensterrahmens im umgebenden Wandaufbau vermieden und Vibrationen des Wandaufbaus gegenüber dem Fensterrahmen gedämpft.

Vorteilhafte Ausgestaltungen der Erfindung sind in der nachfolgenden Beschreibung und in den Ansprüchen angegeben.

Eine beispielsweise Ausführungsform der Erfindung wird nachfolgend anhand der Zeichnung näher erläutert. Es zeigen:
- Fig. 1: eine Seitenansicht eines Halters zwischen Wandaufbau und Fensterrahmen, und
- Fig. 2: eine Ansicht des Halters von links in Fig. 1.

In Fig. 1 ist bei 1 ein an sich bekannter Fensterrahmen im Querschnitt dargestellt, in den eine nicht näher dargestellte Fensterscheibe 2 eingesetzt ist. Bei 3 und 4 sind Gummiprofile angedeutet, die den Fensterrahmen 1 in an sich bekannter Weise abdecken.

Der den Fensterrahmen 1 umgebende Wandaufbau weist innere und äußere Flächenelemente 5,6 auf. Mit 7 ist ein Abdeckelement bezeichnet. Auf dem Innenumfang des Ausschnitts in dem nicht näher dargestellten Wandaufbau sind in Abständen Stahllaschen 8 beispielsweise angeschweißt, die zur Halterung des Fensterrahmens 1 dienen. Zwischen jeder Lasche 8 und dem Fensterrahmen 1 ist jeweils ein Halter 9 eingesetzt, der mittels einer Schraube 10 am Fensterrahmen 1 befestigt ist. Die Schraube 10 ist durch eine Bohrung 11 im Fensterrahmen 1 geführt und in einen verdickten Abschnitt 12 des Halters 9 eingeschraubt. Der Halter 9 weist zwei einander gegenüberliegende Klemmbacken 13,13' auf, welche den freien Rand der Lasche 8 übergreifen und festklemmen.

Um eine ausreichende Klemmwirkung zu erzielen, besteht der Halter 9 aus einem elastischen Material, wobei der Schlitz zwischen den beiden Klemmbacken 13,13' sich nach außen verjüngt, wenn keine Lasche zwischen die Klemmbacken eingesetzt ist. Nach dem Aufstecken des Halters 9 auf die Lasche 8 werden die beiden Klemmbacken 13,13' etwas nach außen aufgeweitet, wobei sich der Halter durch die Eigenelastizität des Materials an der Lasche 8 festklemmt.

Vorzugsweise besteht der Halter 9 aus einem elastischen, ermüdungsfreien Kunststoffmaterial, das eine geringe Wärmeleitfähigkeit aufweist, um den Fensterrahmen 1 von dem umgebenden Wandaufbau thermisch zu entkoppeln. Es können thermoplastische Kunststoffe mit und ohne Glasfaserverstärkung vorgesehen werden.

Die Klemmbacken 13,13' des Halters 9 sind plattenförmig ausgebildet, wobei am innenliegenden Klemmbacken 13' Versteifungsrippen 14 angeformt sind, die in den verdickten Abschnitt 12 übergehen. Durch die Elastizität des Materials des Halters 9 und die Formgebung der Klemmbacken wird eine elastische Aufnahme des Fensterrahmens im Wandaufbau erzielt, durch die Vibrationen und andere Belastungen, die auf den Wandaufbau einwirken, vom Fensterrahmen 1 weitgehend abgehalten werden.

Wie aus dem Teilschnitt des Halters 9 in Fig. 1 ersichtlich, ist bei dem dargestellten Ausführungsbeispiel die Schraube 10 als NIRO-Stahlschraube ausgebildet, die in das Material des Halters 9 ähnlich einer Holzschraube eingreift.

Durch entsprechende Auslegung der Anzahl der Halter 9 auf dem Umfang des Fensterrahmens 1 ist eine optimale Anpassung der Befestigung des Fensterrahmens an die jeweilig geforderte Belastung möglich. Wie bei 15 angedeutet, können auftretende Toleranzen ohne weiteres dadurch ausgeglichen werden, daß die am Wandaufbau befestigte Lasche 8 nicht vollständig in den Schlitz zwischen den Klemmbacken 13,13' eingreift. Treten durch Temperaturänderungen Wärmedehnungen auf, so können diese durch die Ausgleichswirkung der Klemmbacken an der Lasche 8 ausgeglichen werden, so daß keine Verspannungen auftreten.

Der beschriebene Aufbau zeigt die Halterung eines Schienenfahrzeugfensters in einer Wagonwand, wobei Stahllaschen 8 auf dem Innenumfang des Ausschnitts in der Wagonwand angeschweißt sind. Die Halter 9 können für verschiedene Fensterrahmen vorgesehen werden, wobei sie auch eine andere als die dargestellte Formgebung haben können. Durch die Elastizität des Materials der Halter 9 wirken diese auch schallabsorbierend beim Auftreten von Schwingungen am Wagonaufbau.

## Patentansprüche

1. Befestigungsvorrichtung für Fensterrahmen, insbesondere für Schienenfahrzeuge, mit auf dem Außenumfang des Fensterrahmens in Abständen befestigten Haltern, die an dem den Fensterrahmen umgebenden Wandaufbau befestigbar sind,
**dadurch gekennzeichnet**,
daß die Halter (9) aus einem elastischen Material bestehen und Klemmbacken (13,13') aufweisen, die am Wandaufbau angebrachte Laschen (8) übergreifen und sich an diesen durch die Eigenelastizität des Materials der Halter festklemmen.

2. Vorrichtung nach Anspruch 1,
**dadurch gekennzeichnet,**
daß die Halter (9) aus einem Material geringer Wärmeleitfähigkeit bestehen.

3. Vorrichtung nach den Ansprüchen 1 und 2,
**dadurch gekennzeichnet,**
daß die Halter (9) aus einem ermüdungsfreien Kunststoffmaterial bestehen.

4. Vorrichtung nach den vorhergehenden Ansprüchen,
**dadurch gekennzeichnet,**
daß die Klemmbacken (13,13') plattenförmig ausgebildet sind und ein verdickter Abschnitt (12) am Halter (9) zur Aufnahme einer Befestigungsschraube (10) ausgebildet ist.

5. Vorrichtung nach Anspruch 4,
**dadurch gekennzeichnet,**
daß an dem Halter (9) wenigstens auf einer Seite Versteifungsrippen (14) angeformt sind.
